# EUROPÄISCHE PATENTSCHRIFT

(11) **EP 1 143 820 B1**
(45) Veröffentlichungstag und Bekanntmachung des Hinweises auf die Patenterteilung: **27.07.2005**
(21) Anmeldenummer: 99926438.5
(22) Anmeldetag: 27.05.1999
(51) Int. Cl.: A44B 18/00, A41D 11/00

(54) **VERBINDUNGSVORRICHTUNG ZUM VERBINDEN ZWEIER BEKLEIDUNGSTEILE, INSBESONDERE VON KINDERBEKLEIDUNG**
JOINING DEVICE FOR JOINING TWO GARMENT PARTS, ESPECIALLY OF CHILDREN'S CLOTHING
DISPOSITIF DE LIAISON POUR RELIER DEUX PARTIES DE VETEMENT, NOTAMMENT DE VETEMENT D'ENFANT

(30) Priorität: 17.06.1998 DE 19826636
(43) Veröffentlichungstag der Anmeldung: 17.10.2001
(73) Patentinhaber: Kupske, Susanne, 71636 Ludwigsburg (DE)
(72) Erfinder: Kupske, Susanne, 71636 Ludwigsburg (DE)
(74) Vertreter: Kastner, Hermann, Dipl.-Ing.
(86) Internationale Anmeldenummer: PCT/EP1999/003665
(87) Internationale Veröffentlichungsnummer: WO 1999/065351

(56) Entgegenhaltungen:
- EP-A- 0 465 033
- GB-A- 2 178 795
- US-A- 4 308 672
- US-A- 4 715 364
- US-A- 4 888 830

## Beschreibung

Das Anlegen und Ablegen von Kleidungsstücken, die einerseits am Körper verhältnismäßig eng anliegen und die andererseits aus einem wenig nachgiebigen Werkstoff hergestellt sind, wird dadurch erleichtert wenn nicht gar erst ermöglicht, daß ein Teil des Bekleidungsstückes von einem benachbarten Teil zumindest abschnittweise getrennt werden kann und daß die beiden Bekleidungsteile durch eine Verbindungsvorrichtung miteinander verbunden werden können und durch sie beim Tragen des Bekleidungsstückes zusammengehalten werden.

Eine derartige Verbindungsvorrichtung ist z.B. aus GB-A-2 178 795 bekannt.

Die Verbindungsvorrichtungen können unterschiedlicher Art sein. In Betracht kommen z.B. Haken und Ösen, Knöpfe und Knopflöcher, Reißverschlüsse oder Haftverschlüsse. Bei den drei erstgenannten Verbindungsvorrichtungen haben die beiden Bekleidungsteile nach dem Verbinden eine genau festgelegte Relativlage zueinander. Bei der letztgenannten Verbindungsvorrichtung können innerhalb gewissen Grenzen die beiden Verbindungsteile in einer unterschiedlichen Relativlage miteinander verbunden werden.

Bei Bekleidungsstücken für Kinder, insbesondere für kleinere Kinder, sind Verbindungsvorrichtungen aus Haken und Ösen und aus Knöpfen und Knopflöchern für die Kinder nur schwierig oder gar nicht zu bedienen. Auch Reißverschlüsse können Kindern Schwierigkeiten bereiten, insbesondere diejenigen Reißverschlüsse, bei denen beim Öffnen des Bekleidungsstückes die beiden Reißverschlußhälften vollständig voneinander getrennt werden und sie dementsprechend später wieder ineinandergefügt werden müssen. Auch Haftverschlüsse können für Kinder schwierig zu betätigen sein, und zwar insbesondere dann, wenn die eine Haftfläche an dem einen Bekleidungsteil und die andere Haftfläche an dem anderen Bekleidungsteil angebracht ist und beim Schließen des Bekleidungsstückes die Haftfläche des einen Bekleidungsteils mit der Haftfläche des anderen Bekleidungsteils richtig in Deckung gebracht werden muß.

Der Erfindung liegt die Aufgabe zugrunde, eine Verbindungsvorrichtung zum Verbinden zweier Bekleidungsteile zu schaffen, die einfach und leicht zu bedienen ist und nach Möglichkeit auch schon von kleineren Kindern bedient werden kann. Diese Aufgabe wird durch eine Verbindungsvorrichtung mit den im Anspruch 1 angegebenen Merkmalen gelöst.

Dadurch, daß diese Verbindungslasche mit dem zweiten Bekleidungsteil über eine Haltevorrichtung verbunden ist, mittels der die Verbindungslasche um eine normal zur Ebene des zweiten Bekleidungsteils ausgerichtete Schwenkachse beweglich geführt ist, läßt sich die Verbindungslasche nach dem Lösen aus der Öse in der dabei sich ergebenden Strecklage verschwenken, so daß die beiden Haftflächen des Haftverschlusses nicht aufeinandertreffen und sie sich nicht unbeabsichtigt miteinander verbinden. Beim nächsten Verschließen des Bekleidungsstückes kann also das freie Ende der Verbindungslasche leicht erfaßt werden, die Verbindungslasche in Richtung auf die Öse hin verschwenkt werden, das freie Ende der Verbindungslasche durch die Öse hindurchgezogen werden und nach dem Umfalten des ersten Längenabschnittes zum zweiten Längenabschnitt hin die beiden Haftflächen des Haftverschlusses zusammengedrückt werden.

Diese Ausführungsform der Verbindungsvorrichtung eignet sich besonders für die Anwendungsfälle, bei denen die Bekleidungsteile in mehr oder weniger horizontaler Richtung miteinander verbunden werden sollen, also z.B. zum Verschließen von Schlitzen im Bereich des Rockbundes oder des Hosenbundes. Hierbei trägt die Schwerkraft dazu bei, daß die aus der Öse gelöste Verbindungslasche um etwa 90° abwärtsgeschwenkt wird und dann ebenfalls in der abwärtsgerichteten Strecklage verbleibt.

Bei einer Ausgestaltung nach Anspruch 2 wird erreicht, daß die Öse nach dem Schließen der Verbindungslasche nur im Bereich des dritten Längenabschnittes anliegt, der nicht mit Haftelementen ausgerüstet ist. Dadurch werden die Haftelemente der beiden Haftflächen geschont. Außerdem wird dadurch im Bereich der Faltstelle der beiden Längenabschnitte eine größere Flexibilität erreicht, weil dort die Haftflächen fehlen, die dem betreffenden Längenabschnitt eine größere Steifigkeit verleihen, der im Bereich der Haftflächen sogar erwünscht ist.

Mit einer Ausgestaltung nach Anspruch 3 läßt sich die Verbindungsvorrichtung auch bei großflächigen Teilen leicht einsetzen.

Durch eine Ausgestaltung nach Anspruch 5 läßt sich die Verbindungsvorrichtung gemäß Anspruch 1 besonders einfach und leicht ausführen. Durch eine Weiterbildung nach Anspruch 6 wird die Beweglichkeit der Verbindungslasche dadurch noch erhöht, daß sie auch in einer zur Schwenkachse senkrechten Achse bewegt werden kann.

Eine Ausgestaltung nach Anspruch 7 ergibt ebenfalls eine verhältnismäßig einfach und billig herzustellende Verbindungsvorrichtung gemäß der Ausführungsform nach Anspruch 1.

Im folgenden wird die Erfindung näher erläutert.

Es zeigen:
- Fig. 1: eine perspektivische Ansicht einer Latzhose;
- Fig. 2 und 3: eine ausschnittweise dargestellte Vorderansicht bzw. Draufsicht der Latzhose nach Fig. 1 mit einer Ausführungsform der Verbindunsvorrichtung in geschlossenem Zustand;
- Fig. 4 und 5: eine ausschnittweise dargestellte Vorderansicht bzw. Draufsicht der Latzhose nach Fig. 2 und Fig. 3 mit gelöster Verbindungsvorrichtung.

Aus Fig. 1 ist eine Latzhose 10 zu ersehen, die einen Hosenteil 11 aufweist, der am oberen Rand durch einen Hosenbund 12 abgeschlossen wird. An der Vorderseite des Hosenteils 11 schließt an den Hosenbund 12 ein Latz 13 an.

An der Rückseite des Hosenteils 11 schließen zwei Schulterträger 14 an, von denen jeder mittels einer Verbindungsvorrichtung 15 mit dem oberen Teil des Latzes 13 lösbar verbunden ist.

Der Hosenteil 11 hat zumindest auf einer Seite im Bereich des Hosenbundes 12 einen Seitenschlitz 16. Dieser wird mittels einer Verbindungsvorrichtung 17 überbrückt und damit wenigstens teilweise geschlossen.

Die aus Fig. 1 ... Fig. 5 im einzelnen ersichtliche Verbindungsvorrichtung 17 zum Verbinden der beiden Bekleidungsteile 41 und 42 weist eine Öse 43 und eine Verbindungslasche 44 auf, von denen die Öse 43 am Bekleidungsteil 41 und die Verbindungslasche 44 am Bekleidungsteil 42 angeordnet ist.

Die Öse 43 ist mittels einer Haltelasche 45 mit dem Bekleidungsteil 41 verbunden. Die Haltelasche 45 ist so ausgerichtet, daß die Öse 43 um eine vertikale Schwenkachse schwenkbar ist. Die Verbindungslasche 44 ist mittels einer Haltevorrichtung 46 mit dem Bekleidungsteil 42 verbunden. Die Haltevorrichtung 46 ist zumindest annähernd auf der gleichen horizontalen Linie wie die Haltelasche 45 für die Öse 43 angeordnet.

Die Haltevorrichtung 46 für die Verbindungslasche 44 ist derart, daß die Verbindungslasche 44 mittels der Haltevorrichtung 46 um eine normal zur Ebene des Bekleidungsteils 42 ausgerichtete Schwenkachse verschwenkt werden kann, wie das in Fig. 4 auf der linken Seite angedeutet ist. Zu diesem Zweck weist die Haltevorrichtung 46 eine Haltelasche 47 auf, die entweder aus Metall oder aus einem textilen oder einem ähnlichen Werkstoff hergestellt ist und die mittels eines einzelnen zentralen Befestigungselementes, hier in Form eines Nietes 48 mit großem Kopf (oder einem angenieteten Knopf) mit dem Bekleidungsteil 42 verbunden ist. Wichtig ist dabei, dass diese Verbindung so ausgeführt ist, dass die Haltelasche 47 leicht um den Niet 48, oder gegebenenfalls dem Knopf, geschwenkt werden kann.

Die Verbindungslasche 44 ist mit der Haltelasche 47 mittels einer ringförmigen Öse 49 verbunden. Dadurch erhält die Verbindungslasche 44 eine zusätzliche Beweglichkeit in einer normal zum Bekleidungsteil 42 ausgerichteten Ebene. Diese zusätzliche Beweglichkeit begünstigt die Schwenkbewegung der Verbindungslasche 44 um den Niet 48.

Die Haltelasche 47 kann insbesondere dann, wenn sie aus einem textilen Werkstoff oder aus Leder hergestellt ist, auch mittels eines Knopfes mit dem Bekleidungsteil 42 verbunden werden. Dabei ist darauf zu achten, dass der Knopf mit einem Stiel versehen ist oder mit einem Stiel angenäht wird, damit die Schwenkbarkeit der Verbindungslasche 44 nicht eingeschränkt wird.

Falls es aus technischen und/oder ästhetischen Gründen erwünscht sein sollte, die Verbindungslasche 44 unmittelbar mit dem Bekleidungsteil 42 zu verbinden, kann das dadurch geschehen, dass am Endabschnitt der Verbindungsläsche 44 ein Durchgangsloch angebracht wird, durch das der Niet sich hindurch erstreckt oder durch das sich der Stiel eines sogenannten Stielknopfes hindurch erstreckt.

Die Verbindungslasche 44 weist mehrere Längenabschnitte auf, die in der Längsrichtung der Verbindungslasche 44 aufeinanderfolgen. Sie werden im Folgenden, vom freien Ende ausgehend, mit 44.1 ... 44.5 bezeichnet.

Die beiden Längenabschnitte 44.2 und 44.4 sind auf derselben Seite mit je einer der Haftflächen 51 bzw. 52 eines Haftverschlusses versehen, d.h. einmal mit einer Haftfläche mit Hakenelementen und einmal mit einer Haftfläche mit Schlaufenelementen. Der zwischen diesen beiden Längenabschnitten gelegene dritte Längenabschnitt 44.3 ist nicht mit Haftelementen ausgerüstet. Er ist derjenige Längenabschnitt, der in der Verschlussstellung der Verbindungslasche 44 um den freien Ösenabschnitt der Öse 43 am Bekleidungsstück 41 herumgelegt ist und an diesem anliegt (Fig. 2 und Fig. 3).

Der erste Längenabschnitt 44.1, der verhältnismäßig kurz ist, ist ebenfalls nicht mit Haftelementen versehen. Dadurch haftet er an der zweiten Haftfläche 52 selbst dann nicht, wenn er an dieser anliegen sollte. Dadurch kann zum Öffnen der Verbindungsvorrichtung 17 die Verbindungslasche 44 an dem Längenabschnitt 44.1 erfasst werden und mit dessen Hilfe können die beiden Längenabschnitte mit den Haftelementen 51 und 52 auseinandergezogen werden.

Der letzte Längenabschnitt 44.5 ist wiederum ohne Haftelemente. Er ist etwa auf der Hälfte seiner Längserstreckung umgefaltet und bildet dadurch eine Haltelasche, wobei die einander überdeckenden Nachbarbereiche der Haltelasche miteinander vernäht oder vernietet sind.

Wie aus Fig. 4 und Fig. 5 zu ersehen ist, befinden sich bei der Verbindungslasche 44 die Haftflächen 51 und 52 auf derjenigen Seite der Verbindungslasche 44, die bei geöffneter Verbindungsvorrichtung 17 vom Bekleidungsteil 42 abgekehrt ist. Dessen ungeachtet bleibt die Verbindungslasche 44 nach dem Öffnen in der in Fig. 4 und Fig. 5 dargestellten Strecklage, so daß auch hier die Haftflächen 51 und 52 nicht aneinander anliegen und sie auch nicht versehentlich aneinander angedrückt werden können. Das erleichtert auch bei dieser Ausführungsform das erneute Einfädeln in die Öse 43 des einen Bekleidungsteils 41.

### Bezugszeichenliste

- 10: Latzhose
- 11: Hosenteil
- 12: Hosenbund
- 13: Latz
- 14: Schulterträger
- 15: Verbindungsvorrichtung
- 16: Seitenschlitz
- 17: Verbindungsvorrichtung
- 41: Bekleidungsteil
- 42: Bekleidungsteil
- 43: Öse
- 44: Verbindungslasche
- 45: Haltelasche
- 46: Haltevorrichtung
- 47: Haltelasche
- 48: Niet
- 49: Öse
- 51: Haftfläche
- 52: Haftfläche

## Patentansprüche

1. Verbindungsvorrichtung zum Verbinden zweier Bekleidungsteile, insbesondere von Kinderbekleidung, mit den Merkmalen:
- die miteinander zu verbindenden Bekleidungsteile (41; 42) sind in zumindest annähernd horizontaler Richtung nebeneinander angeordnet,
- an dem ersten Bekleidungsteil (41) ist eine ringförmige Öse (43) angeordnet,
- - deren dem Bekleidungsteil (41) zugekehrter Ösenabschnitt mit dem Bekleidungsteil (41) verbunden ist und
- - deren vom Bekleidungsteil (41) abgekehrter ösenabschnitt um eine durch den ersten Ösenabschnitt vorgegebene Schwenkachse gegenüber dem ersten Bekleidungsteil (41) beweglich geführt ist,
- an dem zweiten Bekleidungsteil (42) ist eine Verbindungslasche (4.4) angeordnet,
- - deren Breite kleiner als die lichte Weite der Öse (43) am ersten Bekleidungsteil (41) ist,
- die Verbindungslasche (44) weist zwei in Längsrichtung aufeinanderfolgende Längenabschnitte auf,
- - von denen der eine Längenabschnitt auf der einen Seite eine Haftfläche (51) mit Hakenelementen aufweist und
- - von denen der andere Längenabschnitt auf derselben Seite eine Haftfläche (52) mit Schlaufenelementen aufweist,
- die Verbindungslasche (44) ist an dem dem zweiten Bekleidungsteil (42) zugekehrten Ende mit dem zweiten Bekleidungsteil (42) durch eine Haltevorrichtung (46) verbunden,
- die Haltevorrichtung (46) an dem zweiten Bekleidungsteil (42) ist zumindest annähernd auf der gleichen horizontalen Linie wie die ringförmige Öse (43) an dem ersten Bekleidungsteil (41) angeordnet,
**dadurch gekennzeichnet , dass**
- mittels der Haltevorrichtung (46) die Verbindungslasche (44) um eine normal zur Ebene des zweiten Bekleidungsteils (42) ausgerichtete Schwenkachse schwenkbar ist,

2. Verbindungsvorrichtung nach Anspruch 1, **gekennzeichnet durch** die Merkmale:
- die Verbindungslasche (44) weist einen dritten Längenabschnitt (44.3) auf,
- - der zwischen den eiden Längenabschnitten (44.2; 44.4) mit den Haftflächen (51; 52) gelegen ist und
- - der nicht mit Haftelementen ausgerüstet ist.

3. Verbindungsvorrichtung nach Anspruch 1, mit dem Merkmal:
- der dem ersten Bekleidungsteil (41) zugekehrte Ösenabschnitt der ersten Öse (43) ist mit dem ersten Bekleidungsteil (41) mittels einer Haltelasche (45) aus textilem Werkstoff oder aus Metall verbunden, die mit dem ersten Bekleidungsteil (41) vernäht oder vernietet ist.

4. Verbindungsvorrichtung nach Anspruch 3, mit dem Merkmal:
- die Haltelasche (45) ist so ausgerichtet, dass die Öse 43 um eine zumindest annähernd vertikale Schwenkachse schwenkbar ist.

5. Verbindungsvorrichtung nach Anspruch 1, mit den Merkmalen:
- die Haltevorrichtung (46) für die Verbindungslasche (44) wird durch eine Haltelasche (47) aus textilem Werkstoff oder aus Metall gebildet,
- - die mit dem zweiten Bekleidungsteil (42) mittels eines einzelnen Befestigungsmittels, vorzugsweise in Form eines Nietes (48) oder eines Knopfes, beweglich verbunden ist und
- - mit der die Verbindungslasche (44) verbunden ist.

6. Verbindungsvorrichtung nach Anspruch 4, mit dem Merkmal:
- die Verbindungslasche (44) und die Haltelasche (47) sind mittels einer zweiten Öse (49) miteinander verbunden.

7. Verbindungsvorrichtung nach Anspruch 1, mit dem Merkmal:
- der Endabschnitt der Verbindungslasche dient als Teil der Haltevorrichtung und ist mit einem Durchgangsloch versehen, das mit einem Knopf oder mit einem Niet zusammenwirkt, der mit dem zweiten Bekleidungsteil verbunden ist.

## Claims

1. A joining device for joining second pieces of clothing, in particular children's clothing, with the features:
- the pieces of clothing (41; 42) to be joined to each other are arranged next to each other in at least substantially the horizontal direction,
- an annular eye (43) is arranged on the first piece of clothing (41),
- - of which annular eye (43) the portion facing the piece of clothing (41) is joined to the piece of clothing (41) and
- - of which annular eye (43) the portion remote from the piece of clothing (41) is guided so as to be movable with respect to the first piece of clothing (41) about a pivot axis pre-determined by the first portion of the eye,
- a joining strap (44) is arranged on the second piece of clothing (42),
- - the width of the said joining strap (44) being smaller than the internal width of the eye (43) on the first piece of clothing (41),
- the joining strap (44) has two longitudinal portions which follow each other in the longitudinal direction and
-- one longitudinal portion of which on one side has an attachment face (51) with hook elements and
-- the other longitudinal portion of which on the same side has an attachment face (52) with loop elements,
- the joining strap (44) is joined at the end facing the second piece of clothing (42) to the second piece of clothing (42) by a holding device (46),
- the holding device (46) on the second piece of clothing (42) is arranged at least substantially on the same horizontal line as the annular eye (43) on the first piece of clothing (41),
**characterized in that**
- the joining strap (44) is pivotable by means of the holding device (46) about a pivot axis orientated at a right angle to the plane of the second piece of clothing (42).

2. A joining device according to Claim 1, **characterized by** the features:
- the joining strap (44) has a third longitudinal portion (44.3)
- - which is situated between the two longitudinal portions (44.2; 44.4) with the attachment faces (51; 52) and
- - which is not provided with attachment elements.

3. A joining device according to Claim 1, with the feature:
- the portion of the first eye (43) facing the first piece of clothing (41) is joined to the first piece of clothing (41) by means of a holding strap (45) of textile material or of metal, which is sewn or riveted to the first piece of clothing (41).

4. A joining device according to Claim 3, with the feature:
- the holding strap (45) is orientated in such a way that the eye 43 is pivotable about a pivot axis which is at least substantially vertical.

5. A joining device according to Claim 1, with the features:
- the holding device (46) for the joining strap (44) is formed by a holding strap (47) of textile material or of metal,
- - which is joined to the second piece of clothing (42) in a movable manner by means of a single fastening means, preferably in the form of a rivet (48) or a button, and
- - to which the joining strap (44) is joined.

6. A joining device according to Claim 4, with the feature:
- the joining strap (44) and the holding strap (47) are joined to each other by means of a second eye (49).

7. A joining device according to Claim 1, with the feature:
- the end portion of the joining strap acts as part of the holding device and is provided with a through-hole which co-operates with a button or with a rivet which is joined to the second piece of clothing.

## Revendications

1. Dispositif de liaison pour relier deux parties de vêtement, notamment d'un vêtement d'enfant, ayant les caractéristiques suivantes :
- les parties de vêtement (41, 42) à relier entre elles sont juxtaposées au moins sensiblement dans la direction horizontale,
- la première partie de vêtement (41) comporte une boucle (43) en forme d'anneau,
- le segment de cette boucle tourné vers la partie de vêtement (41) est relié à cette partie de vêtement (41) et
- la partie de boucle non tournée vers la partie de vêtement (41) est mobile par rapport à la première partie de vêtement (41) autour d'un axe de pivotement prédéterminé par le premier segment de boucle,
- la seconde partie de vêtement (42) comporte une patte de liaison (44),
- dont la largeur est inférieure à la largeur libre de la boucle (43) de la première partie de vêtement (41),
- la patte de liaison (44) comporte deux segments de longueur qui se suivent dans la direction longitudinale,
- l'un des segments de longueur présente sur un côté une surface d'accrochage (51) munie d'éléments en forme de crochets et
- l'autre segment de longueur présente sur le même côté une surface d'accrochage (52) formée par des bouclettes,
- l'extrémité de la patte de liaison (44) tournée vers la seconde partie de vêtement (42) est reliée à cette seconde partie de vêtement (42) par un dispositif de fixation (46),
- le dispositif de fixation (46) est prévu sur la seconde partie de vêtement (42) au moins sensiblement sur la même ligne horizontale que la boucle (43) en forme d'anneau portée par la première partie de vêtement (41),
**caractérisé en ce que**
- la patte de liaison (44) est pivotante par le dispositif de fixation (46) autour d'un axe de pivotement perpendiculaire au plan de la seconde partie de vêtement (42).

2. Dispositif de liaison selon la revendication 1,
**caractérisé en ce que**
- la patte de liaison (44) comporte un troisième segment de longueur (44.3),
- situé entre les deux segments de longueur (44.2, 44.4) avec des surfaces d'accrochage (51, 52) et
- ce segment de longueur n'est pas muni d'éléments d'accrochage.

3. Dispositif de liaison selon la revendication 2,
**caractérisé en ce que**
le segment de la première boucle (43) tourné vers la première partie de vêtement (41) est relié à la première partie de vêtement (41) à l'aide d'une patte de fixation (45) en matière textile ou en métal, cette patte étant cousue ou fixée par un rivet à la première partie de vêtement (41).

4. Dispositif de liaison selon la revendication 3,
**caractérisé en ce que**
- la patte de fixation (45) est alignée pour que la boucle (43) puisse pivoter autour d'un axe de pivotement au moins sensiblement vertical.

5. Dispositif de liaison selon la revendication 1,
**caractérisé en ce que**
- le dispositif de fixation (46) pour la patte de liaison (44) est formé par une patte de fixation (47) en matière textile ou en métal,
- cette patte est reliée de manière mobile à la seconde partie de vêtement (42) par un unique moyen de fixation ou de préférence sous la forme d'un rivet (48) ou d'un bouton et
- cette patte est reliée à la patte de liaison (44).

6. Dispositif de liaison selon la revendication 4,
**caractérisé en ce que**
- la patte de liaison (44) et la patte de fixation (47) sont reliées l'une à l'autre par une seconde boucle (49).

7. Dispositif de liaison selon la revendication 1,
**caractérisé en ce que**
- le segment d'extrémité de la patte de liaison sert de partie de dispositif de fixation et comporte une boutonnière coopérant avec un bouton ou un rivet relié à la seconde partie de vêtement.
